# EUROPÄISCHE PATENTSCHRIFT

(11) **EP 2 799 722 B1**
(45) Veröffentlichungstag und Bekanntmachung des Hinweises auf die Patenterteilung: **19.07.2017**
(21) Anmeldenummer: 13166438.5
(22) Anmeldetag: 03.05.2013
(51) Int. Cl.: F15B 11/00, F15B 11/024, F16K 31/122, F15B 13/02, F16K 15/18, F15C 3/06

(54) **Hydrauliksteuerung**
Hydraulic control device
Commande hydraulique

(43) Veröffentlichungstag der Anmeldung: 05.11.2014
(73) Patentinhaber: HAWE Hydraulik SE, 81673 München (DE)
(72) Erfinder: Ascherl, Martin, 82140 Olching (DE); Burmeister, Daniel, 80639 München (DE)
(74) Vertreter: Grosse Schumacher Knauer von Hirschhausen

(56) Entgegenhaltungen:
- EP-A1- 2 466 153
- EP-A2- 1 106 840
- EP-A2- 2 031 256
- WO-A1-2009/003500
- BE-A- 656 144
- FR-A- 1 500 028
- US-A- 3 547 156
- US-A1- 2005 242 312

## Beschreibung

Die Erfindung betrifft eine Hydrauliksteuerung gemäß Oberbegriff des Patentanspruches 1.

Eine gattungsgemäße Hydrauliksteuerung gemäß EP 24 66 153 A1 stellt für den Hydroverbraucher in einer offenen Neutralstellung des Dreistellungs-Proportional-Richtungsschiebers eine Schwimmstellung ein, in dem die Lasthalteventile an ihren Aufsteuerseiten gleichzeitig mit den gleichen Steuerdrücken beaufschlagt werden, die von Druckvorsteuerungen des Richtungsschiebers abgegriffen werden, wenn beide Proportionalmagneten gleichzeitig und gleich bestromt sind. Hingegen wird der Hydroverbraucher in der offenen Neutralstellung des Richtungsschiebers dadurch hydraulisch blockiert, dass die Aufsteuerseiten der Lasthalteventile druckentlastet bleiben und die Lasthalteventile absperren, wobei die Proportionalmagneten nicht bestromt sind. Wird der Hydroverbraucher in der einen oder anderen Richtung gesteuert, wird nur ein Lasthalteventil an seiner Aufsteuerseite mit einem Steuerdruck beaufschlagt, der aus der druckbeaufschlagten Arbeitsleitung abgegriffen und relativ hoch ist. Um auch in der Schwimmstellung die beiden Lasthalteventile voll aufzusteuern, sollten die gleichzeitig wirkenden Steuerdrücke aus den Druckvorsteuerungen des Richtungsschiebers auch relativ hoch sein, z.B. etwa 60 bar, d.h., wofür beide Proportionalmagneten gleichzeitig und gleich relativ stark bis maximal bestromt werden müssen. Dies kann bei länger zu haltender Schwimmstellung zu unzweckmäßiger Erwärmung durch die Proportionalmagneten führen. Es ließe sich zwar mit erheblichem Kostenaufwand das sogenannte Aufsteuerverhältnis der Lasthalteventile so wählen, dass diese bereits mit relativ geringen Steuerdrücken von ca. 20 bar aus den Druckvorsteuerungen des Proportional-Richtungsschiebers aufsteuerbar sind. Hier wäre zwar die Wärmeentwicklung der gleichzeitig bestromten Proportionalmagneten geringer, jedoch würde bei einer Richtungssteuerung des Hydroverbrauchers der relativ hohe, aus der druckbeaufschlagten Arbeitsleitung abgegriffene Steuerdruck das jeweilige ein Lasthalteventil unzweckmäßig rasch oder schlagartig aufsteuern, weil für seinen Druckwert das Aufsteuerverhältnis zu hoch wäre. Auch bestünde die Gefahr von Instabilitäten bei Umschaltvorgängen.

Aus EP 12 81 872 A und EP 20 31 256 A bekannte Hydrauliksteuerungen, die neben der Richtungssteuerung des Hydroverbrauchers dessen hydraulische Blockierung aber auch eine Schwimmstellung einstellen lassen, benötigen einen baulich aufwändigen und teuren Vierstellungs-Proportional-Richtungsschieber. In der Schwimmstellung verbindet der in eine offene Neutralstellung geschaltete Richtungsschieber direkt eine Steuerdruckversorgung mit den Aufsteuerseiten der beiden Lasthalteventile, um diese gemeinsam aufzusteuern. Die hydraulische Blockierung wird in einer abgesperrten Neutralstellung gesteuert.

Aus BE 656 144 A ist ein Logikelement für Fluide bekannt, das zum Erzielen einer NICHT-Funktion oder einer "GLEICHHEITS-Funktion" mit zwei unterschiedlich großen Schieberkolben ausgestattet ist. In einer Ausführungsform mit drei Schieberkolben unterschiedlicher Größen wird eine "WEDER-NOCH-Funktion" erzielt. Bei der "NICHT-Funktion" wird eine Fluidverbindung von einem Einlass zu einem Auslass freigegeben, falls kein Steuerdruck anliegt oder der Steuerdruck eine bestimmte Größe nicht überschreitet. Bei der "GLEICHHEITS-Funktion" wird eine Strömungsverbindung vom Einlass zum Auslass freigeschaltet, wenn ein angelegter Steuerdruck dem Einlassdruck gleich ist. Bei der "WEDER-NOCH-Funktion" wird eine Strömungsverbindung vom Einlass zum Auslass dann freigeschaltet, wenn weder ein erster noch ein zweiter Steuerdruck aufgebracht wird.

Weiterer Stand der Technik ist zu finden in EP 1 106 840 A2, US 3 547 156 A, FR 1 500 028 A, WO 2009/003500 A1 und US 2005/242312 A1.

Der Erfindung liegt die Aufgabe zugrunde, eine Hydrauliksteuerung anzugeben, die kostengünstig und funktionssicher ist. Die Hydrauliksteuerung soll die Schwimmstellung und die hydraulische Blockierung des Hydroverbrauchers mit einem kostengünstigen und kleinbauenden Dreistellungs-Proportional-Richtungsschieber und einfachen Lasthalteventilen ermöglichen.

Die gestellte Aufgabe wird mit den Merkmalen des Patentanspruches 1 gelöst.

Da in der Hydrauliksteuerung die Schwimmstellung durch gleichzeitiges und gleichartiges Bestromen der Proportionalmagneten des Dreistellungs-Richtungsschiebers eingestellt wird, jedoch die von den Proportionalmagneten eingestellten Steuerdrücke gar nicht an die Lasthalteventile übertragen werden, sondern nur an das Und-Logikelement im Steuerdruckkreis, und das Logikelement anspricht, um die Aufsteuerseiten beider Lasthalteventile direkt mit der Steuerdruckversorgung zu verbinden, wird zum Aufsteuern der relativ hohe und konstante Steuerdruck aus der Steuerdruckversorgung verwendet, während zum Schaltern des Logikelementes relativ moderate Steuerdrücke ausreichen, da es nicht primär auf die Druckhöhe, sondern auf das gleichzeitige Anliegen der beiden Steuerdrucksignale ankommt. Diese moderaten oder geringen Steuerdrücke erfordern nur eine relativ schwache Bestromung beider Proportionalmagneten, so dass durch diese selbst bei länger gehaltener Schwimmstellung kein Erwärmungsproblem mehr auftritt. Da die Proportionalmagneten so ausgelegt sind, dass einer allein maximal bestromt auch über längere Zeit kein Erwärmungsproblem bewirkt, können zum Einstellen der Schwimmstellung beide Proportionalmagneten beispielsweise in etwa mit halber maximaler Stärke oder weniger gleichzeitig bestromt werden, was auch bei längerer Bestromungsdauer zu keinem Erwärmungsproblem führt, da dies in etwa die gleiche Wärme erzeugt wie ein maximal bestromter Proportionalmagnet allein. Das hydraulische Und-Logikelement verknüpft sozusagen die beiden gleichzeitigen auftretenden Steuerdrucksignale, die die beiden Proportionalmagneten im Richtungsschieber erzeugen, um die Steuerdruckversorgung mit den Aufsteuerseiten der Lasthalteventile zu verbinden. Liegt nur ein Steuerdrucksignal von einem Proportionalmagneten an, unterbricht das Und-Logikelement eine Druckübertragung zwischen der Steuerdruckversorgung und den Aufsteuerseiten der Lasthalteventile. Das Und-Logikelement ist baulich einfach und funktionssicher und lässt sich problemlos in den Steuerdruckkreis der Hydrauliksteuerung eingliedern. Es können einfache Lasthalteventile verwendet werden. Das Steuerverhalten ist stabil und dennoch feinfühlig.

Bei einer zweckmäßigen Ausführungsform der Hydrauliksteuerung werden an den Aufsteuerseiten der beiden Lasthalteventile gleiche Steuerdrücke eingestellt und somit die Lasthalteventile auf gleiche Weise aufgesteuert.

Bei einer anderen Ausführungsform werden hingegen an den Aufsteuerseiten der Lasthalteventile ungleiche Steuerdrücke eingestellt, um die Lasthalteventile voneinander verschieden und/oder unterschiedlich weit aufzusteuern, und zwar gegebenenfalls auch bei der Richtungssteuerung des Hydroverbrauchers, und nicht nur in der Schwimmstellung. Dies wird vorzugsweise über unterschiedliche Düsenbestückungen in den Verbindungen und gegebenenfalls auch in an die Verbindungen angeschlossenen Entlastungsleitungen zum Tank bewerkstelligt. Dies bedeutet, dass zwar das ansprechende Logikelement zunächst den hohen Steuerdruck aus der Steuerdruckversorgung, z.B. etwa 60 bar, freigibt, dieser Steuerdruck aber auf dem Weg zur Aufsteuerseite moduliert oder verringert wird. Mit der Düsenbestückung lässt sich beispielsweise eine anwenderspezifische Einstellung des Aufsteuerverhaltens und/oder maximalen Aufsteuerquerschnitts jedes Lasthalteventils vornehmen.

Bei einer zweckmäßigen Ausführungsform ist dem Und-Logikelement eine einen Entlastungsstrang zum Tank umfassende Druckentlastung zumindest für die Verbindungen zu den Aufsteuerseiten der Lasthalteventile zugeordnet. Über diese Druckentlastung werden zumindest die Aufsteuerseiten der Lasthalteventile entlastet, beispielsweise wenn der Hydroverbraucher hydraulisch blockiert werden muss, d.h. die Lasthalteventile oder eines eine Last zuverlässig halten muss.

Besonders zweckmäßig ist die Druckentlastung sogar in das Und-Logikelement eingegliedert, so dass das Logikelement in Steuerdruckkreis eine weitere Funktion erfüllt, in dem es auch für die Druckentlastung sorgt, wenn die Betriebssituation dies erfordert. Besonders zweckmäßig wird dies mittels einer den Entlastungsstrang überwachenden, aus dem Ansprechverhalten des Logikelementes auf die beiden gleichzeitig anliegenden Steuerdrucksignale abgeleiteten Schieberfunktion im Logikelement bewirkt. Ist beispielsweise die Schwimmstellung eingestellt, dann ist der Entlastungsstrang automatisch vom Tank getrennt.

Alternativ könnte die Druckentlastung aber auch auf anderer Weise und separiert vom Logikelement erfolgen, beispielsweise mit einer Düse im Entlastungsstrang und/oder mit einem Entlastungsschaltventil, das zum Entlasten bewusst betätigt wird.

Insbesondere bei einer Ausführungsform, bei der für die Schwimmstellung die Aufsteuerseiten beider Lasthalteventile gleich mit im Wesentlichen dem Steuerdruck aus der Steuerdruckversorgung beaufschlagt werden, ist in einer besonders zweckmäßigen Ausführungsform in jedes Lasthalteventil eine anwendungsspezifisch wählbare mechanische Begrenzung des Aufsteuerquerschnitts eingegliedert. Nach üblicher Handhabung werden begrenzende hydraulische und/oder mechanische Einrichtungen getrennt von den Lasthalteventilen in Parallelschleifen vorgesehen. Ihr Zweck ist es, beispielsweise die Senkgeschwindigkeit des Hydroverbrauchers auf einen vom Anwender gewünschten Wert zu begrenzen, den das voll aufgesteuerte Lasthalteventil nicht begrenzen könnte, weil sein voller Aufsteuerquerschnitt zu groß wäre. Durch die Eingliederung der Begrenzung direkt in das Lasthalteventil werden Baugruppen und Zusatzausstattungen eingespart.

Eine besonders kostengünstige und einfache Begrenzung weist beispielsweise einen schraubverstellbaren Begrenzungsanschlag für den Öffnungshub des Lasthalteventils auf, der gegebenenfalls von außen verstellbar ist, oder einen austauschbaren aber eingebauten Begrenzungsanschlag, wie eine Distanzscheibe oder ein Distanzelement.

In einer zweckmäßigen Ausführungsform wird ein Entsperr-Stößel durch Federkraft in Schließrichtung des Rückschlagventils belastet, und ist zwischen den Betätigungskolben eine einen relativen Leerhub zwischen diesen begrenzende Kopplung vorgesehen. Um das Rückschlagventil zu entsperren, muss dieser Leerhub vom anderen Betätigungskolben erst überwunden werden.

In einer bevorzugten Ausführungsform ist der eine Betätigungskolben ein in einer ersten Steuerdruckkammer über einen begrenzten Hub verfahrbarer Topfkolben, der den anderen, vorzugsweise als Vollkolben ausgebildeten, Betätigungskolben axial verschiebbar in einer zwischen den Betätigungskolben begrenzten zweiten Steuerkammer aufnimmt und als Kopplung einen Leerhubanschlag für den anderen Betätigungskolben enthält. Der andere Betätigungskolben betätigt letztendlich den Stößel, um das Rückschlagventil zu entsperren, jedoch nur, falls beide Betätigungskolben gleichzeitig jeweils mit einem Steuerdrucksignal in der ersten bzw. zweiten Steuerdruckkammer beaufschlagt sind. Die Hintereinanderanordnung der Betätigungskolben stellt sicher, dass bei nur Anlegen eines Steuerdrucks das Rückschlagventil nicht entsperrt wird.

Eine besonders zweckmäßige Ausführungsform zeichnet sich durch eine 2/2-Wege-Schieberfunktion aus, die für den einen Betätigungskolben in das Und-Logikelement eingegliedert ist. Diese Schieberfunktion wird eingesetzt, um eine Druckentlastung zum Tank freizuschalten, wenn das Rückschlagventil noch nicht oder nicht mehr entsperrt ist. Druckmittel aus Steuerdruckleitungen, die in dieser Betriebsphase druckentlastet werden müssen, nimmt den Weg über die offene Schieberfunktion durch das Logikelement zum Tank. Hierfür kann die erste Steuerdruckkammer mit einem Schieberbohrungsabschnitt für ein Schieberende des einen Betätigungskolbens versehen sein. Der Schieberbohrungsabschnitt kann durch einen Dichtring in Axialrichtung begrenzt sein. An diesem Schieberbohrungsabschnitt sind der Tank und ein zur Entlastung benötigter Entlastungsstrang bzw. eine Seite des Rückschlagventils angeschlossen. Über die Schieberfunktion können der Entlastungsstrang und der Tank wahlweise verbunden oder getrennt werden. Auf diese Weise übernimmt das Logikelement in einer Hydrauliksteuerung eine weitere Funktion.

Zweckmäßig wird das Rückschlagventil in Sperrrichtung mit Steuerdruck aus einer Steuerdruckversorgung einer Hydrauliksteuerung beaufschlagt. Sobald das Rückschlagventil über beide Betätigungskolben entsperrt ist, verbindet es die Steuerdruckversorgung mit wenigstens einer Verbindung zu einem druckabhängig betätigbaren Ventil, vorzugsweise einem gegen Federkraft aufsteuerbaren Lasthalteventil in der Hydrauliksteuerung. Dies bietet den Vorteil, dass die beiden Betätigungskolben das Rückschlagventil zuverlässig schon entsperren, wenn relativ niedrige Steuerdrucksignale gleichzeitig anliegen. Das entsperrte Rückschlagventil gibt hingegen einen höheren oder funktionsnotwendig hohen Steuerdruck frei, als die beiden Steuerdrucksignale.

Baulich und herstellungstechnisch einfach ist das Und-Logikelement als Einschraubventil ausgebildet, das in eine Blockbohrung eingesetzt werden kann. Alternativ kann das Und-Logikelement natürlich auch in Blockbauweise als selbständige Baugruppe ausgebildet werden.

Anhand der Zeichnungen werden Ausführungsformen des Erfindungsgegenstandes erläutert. Es zeigen:
- Fig. 1: ein Blockschaltbild einer ersten Ausführungsform einer Hydrauliksteuerung,
- Fig. 2: einen Längsschnitt einer Ausführungsform eines Lasthalteventils, wie es beispielsweise in Fig. 1 in symbolischer Darstellung vorgesehen ist,
- Fig. 3: ein Blockschaltbild einer weiteren Ausführungsform einer Hydrauliksteuerung, und
- Fig. 4: einen Längsschnitt eines hydraulischen Und-Logikelementes, das beispielsweise in den Hydrauliksteuerungen der Fig. 1 und 3 verwendet ist, aber auch in anderen sicherheitsrelevanten Einsatzfällen brauchbar ist, und u.a. aus diesem Grund eigenständige erfinderische Bedeutung hat.

Im Blockschaltbild der Fig. 1 ist von einer Hydrauliksteuerung H, die gegebenenfalls mehrere Sektionen und für die Sektionen gemeinsam eine Pumpenleitung P, eine Rücklaufleitung R (zu einer Pumpen/Tank-Anordnung) und eine an eine Steuerdruckversorgung (nicht gezeigt) angeschlossene Steuerdruckleitung Z aufweist, eine Sektion zum Steuern eines doppeltwirkenden Hydroverbrauchers V, z.B. eines Hydraulikzylinders, gezeigt. Die Steuerdruckleitung Z wird beispielsweise von einer (nicht gezeigten) Steuerdruckpumpe oder über ein (nicht gezeigtes) Druckminderventil von der Pumpenleitung P mit einem weitgehend konstanten Steuerdruck von z.B. etwa 60 bar versorgt, mit welchem ein Steuerdruckkreis 10 gespeist wird.

Der Hydroverbraucher V ist über Arbeitsleitungen A, B und einen Dreistellungs-Wege-Proportionalschieber W (4/3-Schieberventil) wahlweise zumindest mit P, R verbindbar. Der Richtungsschieber W weist zwei Proportionalmagneten 4, 6 auf, die jeweils eine Druckvorsteuerung 5, 6 zum Verstellen eines Kolbenschiebers zwischen drei Steuerstellungen oder aus einer Neutralstellung in zwei Steuerstellungen und gegen die Kraft einer den Kolbenschieber in der mittleren Neutralstellung fixierenden Federanordnung betätigen. In den Druckvorsteuerungen 5, 7 sind beispielsweise, Druckminderventile (nicht gezeigt) enthalten, die nach Maßgabe der Bestromung des jeweiligen Proportionalmagneten 4, 6 am Kolbenschieber einen bestimmten Steuerdruck einstellen, der beispielsweise zwischen 0 und etwa 60 bar geregelt wird. Der am Kolbenschieber wirkende Steuerdruck kann selbst bei maximaler Bestromung niedriger sein als der der Steuerdruckversorgung Z. Die Druckvorsteuerungen 5, 7 sind über eine Steuerleitung 8 an die Steuerdruckversorgung angeschlossen.

Von Anzapfungen der Druckvorsteuerungen 5, 7 am Richtungsschieber W führen zwei Steuerleitungen 1, 2 zu einem hydraulischen Und-Logikelement L im Steuerdruckkreis 10. Zum Und-Logikelement L führt von der Steuerdruckversorgung Z eine Steuerleitung 9. Zwischen der Pumpenleitung P und dem Richtungsschieber W kann, vorzugsweise, zwecks Lastunabhängigkeit, ein Zulaufregler 3 vorgesehen sein. In jeder Arbeitsleitung A, B ist ein Lasthalteventil 11 bzw. 12 angeordnet, das in Strömungsrichtung zum Hydroverbraucher V durch ein Rückschlagventil 13 bzw. 14 umgehbar ist. Jedes Lasthalteventil 11, 12 ist zu- und abströmseitig druckvorgesteuert, durch eine Feder 35 in Sperrrichtung beaufschlagt, und an einer Aufsteuerseite 47 bzw. 48 an den Steuerdruckkreis 10 angeschlossen.

Von jeder Arbeitsleitung A, B führt zwischen dem Lasthalteventil 11, 12 und dem Richtungsschieber W eine Steuerleitung 15 bzw. 16 zu einem Wechselventil 17 bzw. 18, von welchem Steuerleitungen 19 bzw. 20 zu den Aufsteuerseiten 47, 48 führen. An die Wechselventile 17, 18 sind ferner Steuerleitungen 23, 24 angeschlossen, die gemeinsam über eine Steuerleitung 25 an das Und-Logikelement L angeschlossen sind, in welchem ein entsperrbares Rückschlagventil 26 enthalten ist. Ferner ist eine Druckentlastung D vorgesehen, die eine zum Tank R führende Steuerleitung 21, 22 jeweils zu den Steuerleitungen 15, 16 und einen Entlastungsstrang 49 zum bzw. vom Und-Logikelement L umfasst.

In den Steuerleitungen 19, 20, 15, 16 und 21, 22 können jeweils Düsen angeordnet sein.

In der in Fig. 1 gezeigten Ausführungsform ist in jedes Lasthalteventil 11, 12 eine mechanische Begrenzung 27 für den maximalen Aufsteuerquerschnitt des Lasthalteventils eingegliedert, die anhand beispielsweise Fig. 2 erläutert werden wird.

Anstelle in die Lasthalteventile 11, 12 direkt integrierter mechanischer Begrenzungen 27 könnten in getrennten Leitungsschleifen Senkbremsventile, Vorspannventile oder Dämpfventile angeordnet werden, die eine maximale Abströmmenge und damit Verstellgeschwindigkeit des Hydroverbrauchers V anwenderspezifisch begrenzen, so wie dies auch die mechanische Begrenzung 27 in Fig. 1 bewerkstelligt.

Mittels des Richtungsschiebers W ist der Hydroverbraucher V in beiden Bewegungsrichtungen mit regelbarer Geschwindigkeit steuerbar. Hierfür wird entweder der Proportionalmagnet 4 oder der Proportionalmagnet 6 bestromt. Die Bewegungsgeschwindigkeit ist proportional zur Bestromung. Um den Hydroverbraucher V in Fig. 1 beispielsweise nach rechts zu verstellen, wird der Proportionalmagnet 6 bestromt, der über die Druckvorsteuerung 7 den Kolbenschieber nach oben aus der in Fig. 1 gezeigten Neutralstellung verstellt, so dass die Arbeitsleitung A mit P und die Arbeitsleitung B mit R verbunden wird. Über das öffnende Rückschlagventil 13 wird der linke Beaufschlagungsraum des Hydroverbrauchers V druckbeaufschlagt. Aus dem Druck in der Arbeitsleitung A wird über die Steuerleitung 15, das Wechselventil 17, das dann zur Steuerleitung 23 sperrt, und die Steuerleitung 19 Steuerdruck an die Aufsteuerseite 48 des Lasthalteventils 12 in der Arbeitsleitung B gebracht, der das Lasthalteventil 12 aufsteuert, so dass trotz des sperrenden Rückschlagventils 14 Druckmittel aus der rechten Beaufschlagungskammer des Hydroverbrauchers V durch die Arbeitsleitung 13 ausgeschoben und über den Richtungsschieber W zum Tank R abgelassen wird. Gleichzeitig wird der über den Proportionalmagneten 6 aufgebrachte Steuerdruck über die Steuerleitung 1 zum Und-Logikelement L gebracht, während die Steuerleitung 2 drucklos bleibt. Da es sich um ein Und-Logikelement L handelt, das druckabhängig nur anspricht, wenn beide Steuerleitungen 1, 2 gleichzeitig und in etwa gleiche Steuerdrücke führen, spricht das Und-Logikelement L nicht an.

Die Richtungssteuerung des Hydroverbrauchers V in Fig. nach links erfolgt durch Bestromen des anderen Proportionalmagneten 4, so dass das Lasthalteventil 11 über aus der Arbeitsleitung B abgegriffenen Steuerdruck in der Steuerleitung 16 aufgesteuert wird. Auch hier spricht das Und-Logikelement L nicht an, da dann nur die Steuerleitung 2 Steuerdruck führt, während die Steuerleitung 1 drucklos bleibt.

Um den Hydroverbraucher V anzuhalten und hydraulisch zu blockieren, wird keiner der Proportionalmagneten 4, 6 bestromt, so dass der Kolbenschieber die gezeigte Neutralstellung einnimmt, in der die Arbeitsleitungen A, B stromab der Lasthalteventile 11, 12 mit dem Tank R verbunden sind (offene Neutralstellung), und die Arbeitsdrücke des Hydroverbrauchers V von den in ihren Sperrstellungen stehenden Lasthalteventilen 11, 12 und den Rückschlagventilen 13, 14 gehalten werden. Die Lasthalteventile 11, 12 sind deshalb in ihren Sperrstellungen, weil die Aufsteuerseiten 47, 48 über die Steuerleitungen und den Entlastungsstrang 49 zum Tank R druckentlastet sind (wird anhand Fig. 4 erläutert).

Die Hydrauliksteuerung H der Fig. 1 (und Fig. 3) wird beispielsweise in einem Pistenpflegefahrzeug, einem Winterdienstfahrzeug, einem landwirtschaftlichen Fahrzeug, oder dgl., eingesetzt, um beispielsweise mittels des Hydroverbrauchers V ein Anbaugerät wie einen Schild, eine Walze, einen Pflug, oder dgl., zu verstellen. Bei bestimmten Betriebskonditionen wird für den Hydroverbraucher V bzw. das von ihm betätigte Anbaugerät eine Schwimmstellung benötigt, d.h., beide Beaufschlagungskammern des Hydroverbrauchers V sind mit dem Tank R zu verbinden. Obwohl die Hydrauliksteuerung H nur einen Dreistellungs-Richtungsschieber W enthält, ist diese vierte Stellung als Schwimmstellung dennoch über die offene Neutralstellung einstellbar, indem beide Lasthalteventile 11, 12 aufgesteuert werden. Hierzu dient das Und-Logikelement L.

Um die Schwimmstellung einzustellen, werden beide Proportionalmagneten 4, 6 gleichzeitig und zumindest in etwa gleich bestromt, beispielsweise mit höchstens der halben maximalen Stromstärke oder weniger, so dass in beiden Steuerleitungen 1, 2 Steuerdruck ansteht, der geringer ist als der Steuerdruck der Steuerdruckversorgung Z, beispielsweise in der Steuerleitung 9. Nur bei gleichzeitig und in etwa gleichen Steuerdrucksignalen in den Steuerleitungen 1, 2 addiert das Und-Logikelement L diese Steuerdrucksignale und entsperrt es das Rückschlagventil 26, so dass der Steuerdruck aus der Steuerleitung 9 vom Und-Logikelement L über die Steuerleitung 25, die Steuerleitungen 23, 24, die dann umschaltenden Wechselventile 17, 18 und die Steuerleitungen 19, 20 an die Aufsteuerseiten 47, 48 gebracht wird, und die Lasthalteventile 11, 12 aufsteuert (Schwimmstellung).

Da der Steuerdruck der Steuerdruckversorgung Z in etwa gleich hoch sein kann, wie der bei der Richtungssteuerung des Hydroverbrauchers V aus der Arbeitsleitung A oder B zum Aufsteuern eines Lasthalteventils 11 oder 12 abgegriffene Steuerdruck in den Leitungen 15 oder 16, werden die Lasthalteventile 11, 12 zumindest weitgehend voll aufgesteuert. Da jedoch anwenderspezifische Vorgaben es erfordern können, eine bestimmte Querschnittsgröße zu begrenzen, sind, vorzugsweise, die mechanischen Begrenzungen 27 der Lasthalteventile 11, 12 dann wirksam, wie auch bei der Richtungssteuerung des Hydroverbrauchers. D.h., die Lasthalteventile 11, 12 werden jeweils nur so weit aufgesteuert, wie dies die Begrenzungen 27 zulassen. Dabei können die Begrenzungen 27 an den Lasthalteventilen 11, 12 gleich oder unterschiedlich eingestellt sein.

Wird die Schwimmstellung aufgegeben, beispielsweise um wieder eine hydraulische Blockierung des Hydroverbrauchers V vorzunehmen oder eine Richtungssteuerung (nach links oder nach rechts) einzuleiten, dann werden die Steuerdrücke an beiden Aufsteuerseiten 47, 48 oder nur an einer Aufsteuerseite über die Steuerleitungen und den Entlastungsstrang 49 der Druckentlastung D zum Tank R entlastet.

Fig. 2 zeigt im Schnitt eine Ausführungsform eines Lasthalteventils 11 (12) mit, optional, integrierter mechanischer Begrenzung 27, wie symbolisch in Fig. 1 angedeutet. Das Lasthalteventil 11 (12) weist einen Ventilkegel 28 auf, der hier eine konische Dichtfläche 29 zur Zusammenarbeit mit einem Sitz 30 in einem Ringeinsatz 33 aufweist. Der Ringeinsatz wird von Axialbohrungen 32 durchsetzt, die Teil des Rückschlagventils 13 (14) sind, das mit einem federbelasteten Schließplättchen 31 ausgestattet ist. Der Sitz 30 ist in der Arbeitsleitung A oder B zwischen der Seite des Hydroverbrauchers V und der Seite der Pumpen/Tank-Anordnung P, R angeordnet. Mit dem Ventilkegel 28 arbeitet ein Federwiderlager 34 zusammen, das von der Feder 35 beaufschlagt wird und den Ventilkegel 28 in die gezeigte Absperrstellung presst. Die Vorspannung der Feder 35 wird beispielsweise durch einen austauschbaren Einsatz 36 eingestellt. Alternativ könnte hier ein schraubverstellbares Federwiderlager (nicht gezeigt) vorgesehen sein.

Die in das Lasthalteventil 11 (12) integrierte mechanische Begrenzung 27 umfasst einen durch eine Kontermutter 40 sicherbaren Schraubbolzen 38, der mit seinem Ende einen Anschlag 39 für das Federwiderlager 34 bildet und den Öffnungshub bzw. Öffnungsquerschnitt des Ventilkegels 28 im Sitz 30 begrenzt. Der Anschlag kann somit von außen verstellt werden. Alternativ könnte eine eingebaute Scheibe oder dgl. als Anschlag 39 dienen.

Die in Fig. 3 gezeigte Ausführungsform der Hydrauliksteuerung H unterscheidet sich von der der Fig. 1 in nur einigen Details, auf die nachstehend eingegangen wird. Die Lasthalteventile 11, 12 sind in Fig. 3, optional, ohne mechanische Begrenzungen 27 ausgelegt. Ferner führen von den Steuerleitungen 23 und 24 Steuerleitungen 43 bzw. 44 zum Tank, in denen Düsen 45, 46 enthalten sind. Weiterhin sind zwischen der Steuerleitung 25 und den Abzweigungen der Steuerleitungen 43, 44 von den Steuerleitungen 23, 24 Düsen 41 und 42 eingesetzt. Diese Düsenbestückungen dienen dazu, den vom Und-Logikelement L aus der Leitung 9 von der Steuerdruckversorgung Z bereitgestellten Steuerdruck auf dem Weg zu den Aufsteuerseiten 47, 48 der Lasthalteventile 11, 12 zu modulieren, d.h., entweder gleich oder ungleich zu verringern, so dass an den Aufsteuerseiten 47, 48 entweder gleiche aber geringere Steuerdrücke als der von der Steuerdruckversorgung Z bereitgestellte Steuerdruck wirken, oder ungleiche Steuerdrücke niedriger als der von der Steuerdruckversorgung Z bereitgestellte Steuerdruck. Auf diese Weise lässt sich der maximale Aufsteuerquerschnitt jedes Lasthalteventils 11, 12 individuell auf anwenderspezifische Anforderungen einstellen, so dass weder eine mechanische Begrenzung 27 wie in Fig. 1 erforderlich ist, noch zusätzliche Senkbremsventile oder Vorspannventile oder Drosselventile. Die in den Steuerleitungen 15, 16 und 21, 22 gezeigten Düsen in Fig. 3 (wie auch in Fig. 1) stellen ebenfalls den aus der jeweiligen Arbeitsleitung A oder B abgegriffenen Steuerdruck für die jeweils andere Aufsteuerseite 47 oder 48 entsprechend ein, so dass auch bei der Richtungssteuerung des Hydroverbrauchers das jeweilige Lasthalteventil 11, 12 nur so weit aufgesteuert wird, wie es anwenderspezifischen Anforderungen entspricht.

Die weiteren Funktionen der Hydrauliksteuerung H in Fig. 3 entsprechen den anhand Fig. 1 geschilderten. Die Schwimmstellung wird ebenfalls durch gleichzeitiges moderates Bestromen beider Proportionalmagneten 4, 6 des Dreistellungs-Wege-Proportional-Richtungsschiebers W unter Mitwirkung des Und-Logikelementes L eingestellt.

Fig. 4 zeigt eine Ausführungsform des Und-Logikelementes L, das beispielsweise in den Hydrauliksteuerungen H der Fig. 1 und 3 verwendbar ist, aber darüber hinaus auch in anderen Hydrauliksteuerungen, um dort einen Sicherheitsaspekt derart zu erbringen, dass nur bei Vorliegen zweier gleichzeitiger Drucksignale mit in etwa gleichen Druckwerten ein Druckübertragungsweg für einen anderen gegebenenfalls höheren Druck freigeschaltet wird.

Das Und-Logikelement L in Fig. 4 ist als Einschraubventil ausgebildet und in einen Block 52 in eine erste Steuerdruckkammer 53 eingeschraubt, die durch eine Verschlussschraube 55 verschlossen ist. An die erste Steuerdruckkammer 53 ist die Steuerleitung 1 (siehe Fig. 1 und 3) angeschlossen. In der ersten Steuerdruckkammer 53 ist ein Betätigungskolben 54 über einen durch einen Ventileinsatz 60 begrenzten Hub X abgedichtet verschiebbar (Schieberpassung). Der eine Betätigungskolben 54 ist als Topfkolben ausgebildet und enthält im Inneren in einer zweiten Steuerdruckkammer 57 einen weiteren Betätigungskolben 56 (z.B. einen Vollkolben), der aufgrund einer im einen Betätigungskolben 54 angeordneten Kopplung 66 (z.B. einem Sicherungsring) axial nur über einen Leerhub Y verstellbar ist. Die zweite Steuerdruckkammer 57 ist durch die Wand des einen Betätigungskolbens 54 zwischen dem Boden des einen Betätigungskolbens 54 und dem weiteren Betätigungskolben 56 an die Steuerleitung 2 (Fig. 1 und 3) angeschlossen.

Im unteren Ende der Bohrung im Block 52 befindet sich das Rückschlagventil 26, das z.B. durch einen im Ventileinsatz 60 verschiebbaren Stößel 58 entsperrbar ist. Der Stößel 58 wird durch eine Feder 59 in Sperrrichtung des Rückschlagventils 26 beaufschlagt und steht der Unterseite des weiteren Betätigungskolbens 56 gegenüber. Der eine Betätigungskolben 54 wird beispielsweise durch eine Rückstellfeder 62 zur in Fig. 4 gezeigte Position beaufschlagt.

In das Und-Logikelement L in Fig. 4 ist als Option eine 2/2-Wege-Schieberfunktion F eingegliedert, die Teil der anhand der Fig. 1 und 3 erläuterten Druckentlastung D ist. Unterhalb des Ventileinsatzes 60 ist die Steuerleitung 9 zur Steuerdruckversorgung Z angeschlossen, während der die Feder 59 enthaltende Raum mit der Leitung 25 zum Steuerdruckkreis 10 verbunden ist. Von der Leitung 25 zweigt der Entlastungsstrang 49 ab, der zu einem in der ersten Steuerdruckkammer 53 oberhalb des Ventileinsatzes 60 vorgesehenen Ringraum führt, an den über einen Kanal 61 im Ventileinsatz 60 der Tank R angeschlossen ist.

Zur Ausbildung der Schieberfunktion F weist das untere Ende des weiteren Betätigungskolbens 54 ein Schieberende 64 auf, und ist unterhalb des Ringraumes, zu dem der Entlastungsstrang 49 führt, ein Schieberbohrungsabschnitt 65 vorgesehen, dessen Innendurchmesser in etwa dem Außendurchmesser des Schieberendes 64 entspricht.

### Funktion des Und-Logikelementes:

Führt keine der Steuerleitungen 1, 2 Steuerdruck, nehmen die Betätigungskolben 54, 56 beispielsweise die in Fig. 4 gezeichneten Lagen ein. Das Rückschlagventil 26 ist in der Sperrstellung. Die Steuerleitungen 25 und der Entlastungsstrang 49 sind zum Tank R druckentlastet.

Wird die Steuerleitung 1 mit Steuerdruck beaufschlagt, dann fährt der eine Betätigungskolben 54 über seinen Hub X nach unten, bis er gegebenenfalls auf einem im Ventileinsatz 60 angeordneten, elastischen Dichtungsring 63 aufsetzt. Da die Steuerleitung 2 keinen Steuerdruck führt, bleibt der andere Betätigungskolben 56 passiv, so dass der Stößel 58 nicht beaufschlagt wird. Führt die Steuerleitung 2 Steuerdruck, hingegen die Steuerleitung 1 keinen Steuerdruck, dann verfährt der weitere Betätigungskolben 56 über seinen Leerhub Y bis gegen die Kopplung 66, an der er abgefangen wird. Der eine Betätigungskolben 54 verbleibt in der in Fig. 4 gezeigten Position, so dass der Stößel 58 nicht beaufschlagt wird. Das Rückschlagventil 26 hält seine Sperrstellung.

Wenn jedoch beide Steuerleitungen 1, 2 zur gleichen Zeit (oder gegebenenfalls mit geringer zeitlicher Versetzung), beispielsweise durch gleichzeitige Bestromung beider Proportionalmagneten 4, 6 in den Fig. 1 und 3 mit Steuerdruck beaufschlagt sind, dann fährt der eine Betätigungskolben 54 über seinen Hub X nach unten bis zur Anlage auf dem Dichtring 63, und fährt der andere Betätigungskolben 56 über seinen Leerhub Y bis zur Anlage an der Kopplung 60.

Die von beiden Betätigungskolben 54, 56 ausgeübten Betätigungskräfte addieren sich und verstellen den Stößel 58 nach unten, so dass das Rückschlagventil 26 hydraulisch entsperrt wird und den Steuerdruck aus der Steuerleitung 9 in die Steuerleitung 25 einspeist. Durch die Schieberfunktion F wird dann der Entlastungsstrang 49 vom Tank R getrennt, da das Schieberende 64 in den Schieberbohrungsabschnitt 65 eingefahren ist und absperrt. Auf diese Weise wird in den Fig. 1 und 3 die Schwimmstellung eingestellt.

Sobald der Steuerdruck in der Steuerleitung 1 oder 2 oder die Steuerdrücke in den Steuerleitungen 1 und 2 abgebaut werden (beide Proportionalmagneten 4, 6 stromlos), drückt die Feder 59 den Stößel 58 wieder nach oben auf Anschlag, so dass das Rückschlagventil 26 seine Sperrstellung einnimmt. Steuerdruckreste in den ersten und zweiten Steuerdruckkammern 53, 57 bauen sich über die Schieberpassungen zum Tank R ab, während gleichzeitig das Schieberende 64 aus dem Schieberbohrungsabschnitt 65 gezogen wird, und den Entlastungsstrang 49 ebenfalls mit dem Tank R verbindet, so dass der Steuerdruckkreis 10 druckentlastet wird.

Die in das Und-Logikelement L von Fig. 4 integrierte Schieberfunktion F ist nur eine Option. An ihrer Stelle wäre es denkbar, wie in Fig. 4 gestrichelt angedeutet, vom die Feder 59 enthaltenden Raum eine Steuerleitung 49' zum Tank R vorzusehen, in der eine Düse 50 und/oder ein Entlastungsschaltventil 51 enthalten ist bzw. sind. Ist nur die Düse 50 vorgesehen, wird zwar ein geringer Verluststrom permanent auftreten, wenn das Rückschlagventil 26 entsperrt ist. Dieser Verluststrom ist vernachlässigbar, dient jedoch der Druckentlastung. Ist das EntlastungsSchaltventil 51 vorgesehen, muss dieses betätigt werden, um die Druckentlastung wirksam werden zu lassen. Die Düse 50 könnte im letztgenannten Fall als flankierende Dämpfungsmaßnahme vorgesehen sein.

Erfindungsgemäß werden zum Aufsteuern der Lasthalteventile 11, 12 zumindest bei Einstellen der Schwimmstellung an den Aufsteuerseiten 47, 48 der Lasthalteventile 11, 12 Steuerdrücke bis zu etwa 60 bar, wie von der Steuerdruckversorgung Z bereitgestellt, eingesetzt, obwohl die Steuerdrucksignale in den Steuerleitungen 1, 2 schwächer sein können, z.B. nur 20 bis 40 bar, um Erwärmungsprobleme der Proportionalmagneten 4, 6 bei längerer Dauer der Schwimmstellung auszuschließen. Die Proportionalmagneten 4, 6 werden sozusagen nur benutzt, um gleichzeitig zwei Steuerdrucksignale in den Steuerleitungen 1, 2 mit relativ moderater Höhe aufzubringen, um das Und-Logikelement L zum Ansprechen zu bringen und das Rückschlagventil 26 zu entsperren, damit der höhere Steuerdruck von der Steuerdruckversorgung Z zum Aufsteuern der Lasthalteventile 11, 12 nutzbar ist.

## Patentansprüche

1. Hydrauliksteuerung (H) mit einem doppeltwirkenden Hydroverbraucher (V) und einem Dreistellungs-Proportional-Richtungsschieber (W) zwischen einer Druckquellen/Tank-Anordnung (P, R) und aus einem mit einer Steuerdruckversorgung (Z) verbundenen Steuerdruckkreis (10) aufsteuerbare Lasthalteventile (11, 12) enthaltenden Arbeitsleitungen (A, B) des Hydroverbrauchers (V), wobei eine Schwimmstellung des Hydroverbrauchers (V) mit aufgesteuerten Lasthalteventilen durch gleichzeitiges und gleiches Bestromen zweier Proportionalmagneten (4, 6) des Dreistellungs-Proportional-Richtungsschiebers (W) einstellbar ist, **dadurch gekennzeichnet, dass** im Steuerdruckkreis (10) ein druckabhängig ansprechendes, hydraulisches Und-Logikelement (L) vorgesehen ist, das ausschließlich in eingestellter Schwimmstellung Verbindungen (19, 20, 23, 24, 25) zwischen der Steuerdruckversorgung (Z) und Aufsteuerseiten (47, 48) der Lasthalteventile (11, 12) frei schaltet.

2. Hydrauliksteuerung nach Anspruch 1, **dadurch gekennzeichnet, dass** zum Freischalten über die Verbindungen an den Aufsteuerseiten (47, 48) der beiden Lasthalteventile (11, 12) gleiche Steuerdrücke einstellbar sind.

3. Hydrauliksteuerung nach Anspruch 1, **dadurch gekennzeichnet, dass** zum Freischalten über die Verbindungen an den Aufsteuerseiten (47, 48) ungleiche Steuerdrücke einstellbar sind, vorzugsweise über unterschiedliche Düsenbestückungen (41, 42, 45, 46) in den Verbindungen und in an die Verbindungen angeschlossenen Entlastungsleitungen (43, 44) zum Tank.

4. Hydrauliksteuerung nach Anspruch 1, **dadurch gekennzeichnet, dass** dem Logikelement (L) eine einen Entlastungsstrang (49, 49') zum Tank (R) umfassende Druckentlastung (D) zumindest für die Verbindungen zu den Aufsteuerseiten (47, 48) zugeordnet ist.

5. Hydrauliksteuerung nach Anspruch 4, **dadurch gekennzeichnet, dass** die Druckentlastung (D) in das Logikelement (L) eingegliedert ist, vorzugsweise mit einer den Entlastungsstrang (49) überwachenden Schieberfunktion (F).

6. Hydrauliksteuerung nach Anspruch 4 oder 5, **dadurch gekennzeichnet, dass** die Druckentlastung (D) im Entlastungsstrang (49') eine Düse (50) und/oder ein Entlastungsschaltventil (51) enthält.

7. Hydrauliksteuerung nach wenigstens einem der vorhergehenden Ansprüche, **dadurch gekennzeichnet, dass** in jedes Lasthalteventil (11, 12) eine anwendungsspezifische und mechanische Begrenzung (27) eines Aufsteuerquerschnittes eingegliedert ist, vorzugsweise ein schraubverstellbarer oder austauschbar eingebauter Begrenzungsanschlag (39).

8. Hydrauliksteuerung nach Anspruch 1, **dadurch gekennzeichnet, dass** das Und-Logikelement (L) ein hydraulisch entsperrbares Rückschlagventil (26) sowie zwei in Reihe geschaltete Betätigungskolben (54, 56) für das Rückschlagventil (26) enthält, deren jeder mit einem von zwei Steuerdrücken aus einer von zwei Steuerleitungen (1, 2) beaufschlagbar ist, und dass das Rückschlagventil (26) ausschließlich bei gleichzeitigem Anliegen zumindest in etwa gleicher Steuerdrücke in den Steuerleitungen (1, 2) entsperrbar ist.

9. Hydrauliksteuerung nach Anspruch 8, **dadurch gekennzeichnet, dass** ein Entsperrstößel (58) des Rückschlagventils (26) durch Federkraft (59) in Schließrichtung des Rückschlagventils (26) belastet ist, und dass zwischen den Betätigungskolben (54, 56) eine einen relativen Leerhub (Y) begrenzende Kopplung (66) vorgesehen ist.

10. Hydrauliksteuerung nach Anspruch 9, **dadurch gekennzeichnet, dass** der eine Betätigungskolben (54), vorzugsweise, ein in einer ersten Steuerdruckkammer (53) über einen begrenzten Hub (X) verfahrbarer Topfkolben ist, der den anderen, vorzugsweise als Vollkolben ausgebildeten, Betätigungskolben (56) in einer zweiten Steuerdruckkammer (57) axial verschiebbar aufnimmt und die Kopplung (66) enthält, und dass der Entsperr-Stößel (58) vom anderen Betätigungskolben (56) betätigbar ist.

11. Hydrauliksteuerung nach Anspruch 10, **dadurch gekennzeichnet, dass** für eine in das Logikelement (L) eingegliederte 2/2-Wege-Schieberfunktion (F) des einen Betätigungskolbens (54) die erste Steuerdruckkammer (53) einen, vorzugsweise durch einen Dichtring (63) begrenzten, Schieberbohrungsabschnitt (65) für ein Schieberende (64) des einen Betätigungskolbens (54) aufweist, dass an den Schieberbohrungsabschnitt (65) ein Tank (R) und ein mit dem Rückschlagventil (26) verbundener Entlastungsstrang (49) angeschlossen sind, und dass über die 2/2-Wege-Schieberfunktion (F) der Entlastungsstrang (49) und der Tank (R) wahlweise verbindbar oder trennbar sind.

12. Hydrauliksteuerung nach Anspruch 8, **dadurch gekennzeichnet, dass** das Rückschlagventil (26) in Sperrrichtung mit Steuerdruck aus einer Steuerdruckversorgung (Z) beaufschlagt ist, und sobald über beide Betätigungskolben (54, 56) entsperrt die Steuerdruckversorgung (Z) mit wenigstens einer Steuerleitung (25) zu einem druckabhängig betätigbaren Ventil (11, 12), vorzugsweise einem gegen Federkraft (35) aufsteuerbaren Lasthalteventil, verbindet.

13. Hydrauliksteuerung nach Anspruch 8, **dadurch gekennzeichnet, dass** das Und-Logikelement (L) als Einschraubventil ausgebildet ist.

## Claims

1. A hydraulic controller (H) with a double-acting hydraulic load (V) and a three position proportional directional slide valve (W) between a pressure source/tank arrangement (PR) and working lines (A, B) which include actuable load holding valves, from a control pressure circuit (10), which is connected to a control pressure supply (Z), wherein a floating position of the hydraulic load (V) may be set with actuated load holding valves by simultaneous and equal energising of two proportional magnets (4, 6) of the three position proportional directional slide valve (W), **characterised in that** provided in the control pressure circuit (10) there is a pressure dependently responsive hydraulic AND logic element, which enables connections (19, 20, 23, 24, 25) between the control pressure supply (2) and actuation sides (47, 48) of the load holding valves (11, 12) exclusively in the set floating position.

2. A hydraulic controller as claimed in Claim 1, **characterised in that** equal control pressures are settable via the connections at the actuation sides (47, 48) of the two load holding valves (11, 12) for the enabling.

3. A hydraulic controller as claimed in Claim 1, **characterised in that** unequal control pressures are settable via the connections at the actuation sides (47, 48) for the enabling.

4. A hydraulic controller as claimed in Claim 1, **characterised in that** associated with the logic element (L) there is a pressure relief (D), which includes a relief line (49, 49') to the tank (R), at least for the connections to the actuation sides (47, 48).

5. A hydraulic controller as claimed in Claim 4, **characterised in that** the pressure relief (D) is integrated into the logic element (L), preferably with a slide valve function (F) monitoring the relief line (49).

6. A hydraulic controller as claimed in Claim 4 or 5, **characterised in that** the pressure relief (D) includes a nozzle (50) and/or a relief switching valve (51) in the relief line (49').

7. A hydraulic controller as claimed in at least one of the preceding claims, **characterised in that** integrated into each load holding valve (11, 12) there is an application specific and mechanical limit (27) of an actuation cross-section, preferably a screw adjustable or replaceably installed limiting stop (39).

8. A hydraulic controller as claimed in Claim 1, **characterised in that** the AND logic element (L) includes a hydraulically unlockable non-return valve (26) and two actuating pistons (54, 56) connected in series for the non-return valve (26), each of which may be acted on by one of two control pressures from one of two control lines (1, 2) and that the non-return valve (26) is unlockable only when at least approximately equal control pressures are present simultaneously in the control lines (1, 2).

9. A hydraulic controller as claimed in Claim 8, **characterised in that** an unlocking rod (58) of the non-return valve (26) is loaded by spring force (59) in the closing direction of the non-return valve (26) and that provided between the actuating pistons (54, 56) there is a coupling (66), which limits a relative idle stroke (Y).

10. A hydraulic controller as claimed in Claim 9, **characterised in that** the one actuating piston (54) is preferably a tube piston movable over a limited stroke (X) in a first control pressure chamber (53), which axially movably receives the other actuating piston (56), which is preferably constructed in the form of a solid piston, in a second control pressure chamber (57) and contains the coupling (66) and that the unlocking rod (58) is actuable by the other actuating piston (56).

11. A hydraulic controller as claimed in Claim 10, **characterised in that** the first control pressure chamber (53) includes a slider bore section (65), which is preferably restricted by a sealing ring (63), for one slider end (64) of the one actuating piston (54) for a 2/2-way slider function (F), integrated into the logic element (L), of the one actuating piston (54), that connected to the slider bore section (65) there are a tank (R) and a relief line (49), which is connected to the non-return valve (26), and that the relief line (49) and the tank (R) are selectively connectable and separable by means of the 2/2-way slider function (F).

12. A hydraulic controller as claimed in Claim 8, **characterised in that** the non-return valve (26) is actuated on in the blocking direction with control pressure from a control pressure supply (Z) and as soon as it is unlocked via both actuating pistons (54, 56) it connects the control pressure supply (Z) with at least one control line (25) to a pressure dependently actuable valve (11, 12), preferably a load holding valve actuable against spring force (35).

13. A hydraulic controller as claimed in Claim 8, **characterised in that** the AND logic element (L) is constructed in the form of a screw-in valve.

## Revendications

1. Commande hydraulique (H) comprenant un consommateur hydraulique (V) à double effet et une vanne directionnelle proportionnelle à trois positions (W) entre un ensemble sources de pression/réservoir (P, R) et des conduites de travail (A, B) du consommateur hydraulique (V) contenant des soupapes de retenue de charge (11, 12) pouvant être actionnées au moyen d'un circuit de pression de commande (10) qui est relié à une alimentation en pression de commande (Z), une position flottante du consommateur hydraulique (V) pouvant être réglée par l'actionnement des soupapes de retenue de charge à la suite d'une alimentation simultanée et identique de deux aimants proportionnels (4, 6) de la vanne directionnelle proportionnelle à trois positions (W), **caractérisée en ce que** dans le circuit de pression de commande (10) est prévu un élément logique Et (L) hydraulique sensible à la pression, qui libère les liaisons (19, 20, 23, 24, 25) entre l'alimentation en pression de commande (Z) et les côtés d'actionnement (47, 48) des soupapes de retenue de charge (11, 12) exclusivement dans la position flottante réglée.

2. Commande hydraulique selon la revendication 1, **caractérisée en ce que**, pour la libération des liaisons sur les côtés d'actionnement (47, 48) des deux soupapes de retenue de charge (11, 12), des pressions de commande identiques peuvent être réglées.

3. Commande hydraulique selon la revendication 1, **caractérisée en ce que**, pour la libération des liaisons sur les côtés d'actionnement (47, 48), des pressions de commande différentes peuvent être réglées, de préférence par l'intermédiaire de montages de buses (41, 42, 45, 46) différents dans les liaisons et dans les conduites de décharge (43, 44) raccordées aux liaisons et menant au réservoir.

4. Commande hydraulique selon la revendication 1, **caractérisée en ce qu'**une décharge de pression (D) comprenant une ligne de décharge (49, 49') menant au réservoir (R), au moins pour les liaisons menant aux côtés d'actionnement (47, 48), est associée à l'élément logique (L).

5. Commande hydraulique selon la revendication 4, **caractérisée en ce que** la décharge de pression (D) est intégrée dans l'élément logique (L), de préférence avec une fonction de vanne (F) surveillant la ligne de décharge (49).

6. Commande hydraulique selon la revendication 4 ou 5, **caractérisée en ce que** la décharge de pression (D) dans la ligne de décharge (49') contient une buse (50) et/ou une soupape de commande de décharge (51).

7. Commande hydraulique selon au moins l'une des revendications précédentes, **caractérisée en ce qu'**une limitation (27) propre à l'application et mécanique d'une section transversale d'actionnement est intégrée dans chaque soupape de retenue de charge (11, 12), de préférence une butée de limitation (39) montée de manière à pouvoir réglée par une vis ou à être remplacée.

8. Commande hydraulique selon la revendication 1, **caractérisée en ce que** l'élément logique Et (L) contient une soupape anti-retour (26) à déblocage hydraulique ainsi que deux pistons d'actionnement (54, 56) montés en série pour la soupape anti-retour (26), dont chacun peut être soumis à l'action d'une pression parmi deux pressions de commande provenant d'une conduite parmi deux conduites de commande (1, 2), et **en ce que** la soupape anti-retour (26) ne peut être débloquée que lors de l'application simultanée de pressions de commande au moins à peu près identiques dans les conduites de commande (1, 2).

9. Commande hydraulique selon la revendication 8, **caractérisée en ce qu'**un poussoir de déblocage (58) de la soupape anti-retour (26) est sollicité par la force d'un ressort (59) dans le sens de la fermeture de la soupape anti-retour (26), et **en ce qu'**un accouplement (66) limitant une course de retour (Y) relative est prévu entre les pistons d'actionnement (54, 56).

10. Commande hydraulique selon la revendication 9, **caractérisée en ce que** l'un des pistons d'actionnement (54) est de préférence un piston en pot qui est mobile le long d'une course (X) délimitée dans une première chambre de pression de commande (53) et qui reçoit l'autre piston d'actionnement (56), lequel est réalisé de préférence sous la forme d'un piston plein et est mobile axialement dans une deuxième chambre de pression de commande (57) et contient l'accouplement (66), et **en ce que** le poussoir de déblocage (58) peut être actionné par l'autre piston d'actionnement (56).

11. Commande hydraulique selon la revendication 10, **caractérisée en ce que** pour une fonction de vanne 2/2 (F) intégrée dans l'élément logique (L) de l'un des pistons d'actionnement (54), la première chambre de pression de commande (53) comprend une section de trou de vanne (65) délimitée de préférence par une bague d'étanchéité (63) pour une extrémité de vanne (64) de l'un des pistons d'actionnement (54), **en ce qu'**un réservoir (R) et une ligne de décharge (49) reliée à la soupape anti-retour (26) sont raccordés à la section de trou de vanne (65), et **en ce que** la ligne de décharge (49) et le réservoir (R) peuvent être sélectivement reliés ou séparés par l'intermédiaire de la fonction de vanne 2/2 (F).

12. Commande hydraulique selon la revendication 8, **caractérisée en ce que** la soupape anti-retour (26) est sollicitée dans le sens du blocage par une pression de commande provenant d'une alimentation en pression de commande (Z), et dès qu'elle est débloquée par les deux pistons d'actionnement (54, 56), elle relie l'alimentation en pression de commande (Z) à au moins une conduite de commande (25) menant à une soupape (11, 12) pouvant être actionnée en fonction de la pression, de préférence à une soupape de retenue de charge pouvant être actionnée à l'encontre d'une force de ressort (35).

13. Commande hydraulique selon la revendication 8, **caractérisée en ce que** l'élément logique Et (L) est réalisé sous la forme d'une soupape à visser.
